# EUROPÄISCHE PATENTSCHRIFT

(11) **EP 1 120 490 B1**
(45) Veröffentlichungstag und Bekanntmachung des Hinweises auf die Patenterteilung: **25.05.2005**
(21) Anmeldenummer: 00127611.2
(22) Anmeldetag: 16.12.2000
(51) Int. Cl.: D21F 9/00, D21F 11/14, D21F 1/32

(54) **Former und Verfahren zur Herstellung einer Tissuebahn**
Former and method for manufacturing a tissue web
Forme et procédé pour la production d'une bande de papier tissu

(30) Priorität: 28.01.2000 DE 10003685
(43) Veröffentlichungstag der Anmeldung: 01.08.2001
(73) Patentinhaber: Voith Paper Patent GmbH, 89522 Heidenheim (DE)
(72) Erfinder: Thoröe Scherb, Thomas, 05628-010 Sao Paulo (BR); Schmidt-Hebbel, Harald, 06428 Barueri (BR)

(56) Entgegenhaltungen:
- WO-A-96/35018
- DE-A- 19 732 879
- DE-C- 4 327 601
- US-A- 5 397 437
- US-A- 5 654 076

## Beschreibung

Die Erfindung betrifft einen Crescentformer für eine Maschine zur Herstellung einer Tissuebahn gemäß dem Oberbegriff des Anspruchs 1. Sie betrifft ferner ein Verfahren gemäß dem Oberbegriff des Anspruchs 11.

Bei der Tissueherstellung dienenden Doppelsiebformern und Crescentformern wird die Fasersuspension zwischen zwei Entwässerungsbänder gegeben, die über zumindest einen Teil des Umfangs einer Formierwalze geführt sind. Bei Doppelsiebformern sind beide Entwässerungsbänder als Entwässerungssiebe ausgeführt. Dagegen ist bei Crescentformern als Innensieb ein Filzband vorgesehen. In Strömungsrichtung betrachtet nach der Formierwalze wird das Außenband vom Innenband weggeführt. Die zwischen den beiden Entwässerungsbändem gebildete Tissuebahn läuft mit dem unteren Entwässerungsband mit. Problematisch wird dieser Trennvorgang, wenn das Außenband sehr rauh und/oder sehr offen ist. Dies ist bei der Verwendung eines Siebes mit zonal unterschiedlicher Siebdurchlässigkeit, d.h. bei der Verwendung eines sogenannten DSP-Siebes der Fall. Die Fasern werden zum Teil durch die Entwässerungsströmung in das Entwässerungsband hingezogen, in dem sie sich verhaken. Dies bringt zunächst den Nachteil mit sich, daß die Tissuebahn dazu neigt, mit dem Außensieb mitzulaufen. Von Nachteil ist überdies, daß die im Außensieb verhakten Fasern beim Trennvorgang nicht vollständig mit der Tissuebahn vom rauhen, offenen Außensieb abgenommen werden, sondern zum Teil im Außensieb verbleiben. Im Betrieb führt dies zu einer zunehmenden Verschmutzung des Außensiebes und somit zu Qualitätseinbußen der gebildeten Bahn sowie zu Runabilityproblemen in der Tissuemaschine.

Aus der WO 96/35018 ist ein Crescent-Former mit einem Formiersieb mit zonal unterschiedlicher Siebdurchlässigkeit bekannt. Bei einem solchen Former bestehen die bereits oben beschriebenen Nachteile der schlechten Abhebung der Tissuebahn vom Formiersieb beim Trennvorgang.

Die US 5,397,437 beschreibt einen Doppelsiebformer d.h. einen Former mit zwei Formiersieben zwischen denen eine Tissuebahn gebildet wird, bei dem das Abheben der Tissuebahn vom äußeren Formiersieb durch Besaugung des inneren Formiersiebs unterstützt wird.

Die DE 43 27 601 C beschreibt eine einem Formiersieb zugeordnete Konditioniereinrichtung.

Ziel der Erfindung ist es, einen Former sowie ein Verfahren der eingangs genannten Art zu schaffen, die einen zuverlässigen und sicheren Betrieb einer Tissuemaschine mit einem DSP-Sieb im initialen Entwässerungsbereich gewährleisten.

Diese Aufgabe wird durch die Merkmale des kennzeichnenden Teils des Anspruchs 1 gelöst.

Mit Hilfe des Saugelements kann die Tissuebahn sicher vom Außensieb abgenommen werden. Als Saugelement kann beispielsweise ein Saugkasten mit Leisten und Saugschlitzen, eine Saugwalze und/oder ein Rohrsauger eingesetzt werden.

Siebe zonal unterschiedlicher Durchlässigkeit sind beispielsweise aus der SE 427 053 bekannt. Danach können die betreffenden Siebe z.B. aus einem Gewebe bestehen, in dem in einer oder in mehreren Ebenen vorgesehene Längs- und Querfäden entsprechend einem vorgebbaren Muster so miteinander verwoben sind, daß sich systematisch verteilte Bereiche geeigneter Größe ergeben, in denen die Anzahl von Kreuzungsstellen gleich Null oder deutlich kleiner ist als in der Webstruktur des restlichen Gewebes.

Bei einer bevorzugten Ausführungsform des erfindungsgemäßen Formers ist das im Saugelement vorhandene Vakuum einstellbar. Damit ist eine problemlose Anpassung an die jeweiligen Betriebsbedingungen (Flächengewicht, Porosität der Bahn, Geschwindigkeit) möglich.

Das Saugelement ist in Bandlaufrichtung zweckmäßigerweise vor der Trennstelle angeordnet.

Die Trennung der beiden Bänder kann beispielsweise auf dem Saugelement erfolgen.

Vorteilhafterweise ist das Saugelement so ausgeführt, daß es das Innenband zumindest im wesentlichen über dessen ganze Breite hinweg beaufschlagt.

Demzufolge kann das Saugelement beispielsweise mit Saugöffnungen versehen sein, die so angeordnet sind, daß jede Stelle der Tissuebahn in den Saugbereich gelangt, bevor die Entwässerungsbänder getrennt werden. Die Saugöffnungen können beispielsweise aus wenigstens einem maschinenbreiten Saugschlitz oder aus mehreren in Maschinenlaufrichtung betrachtet hintereinanderliegenden, zueinander versetzten Lochreihen (runde Löcher, Langlöcher, usw.) bestehen.

Zur Verbesserung oder Unterstützung der Trennwirkung des Saugelements kann im Bereich der Trennstelle innerhalb der Schlaufe des Außenbandes ein Blaselement angeordnet sein. Dieses Blaselement ist zweckmäßigerweise so ausgeführt, daß es das Außenband zumindest im wesentlichen über dessen ganze Breite hinweg beaufschlagt. Als Blasmedium kann beispielsweise Wasser oder vorzugsweise Luft vorgesehen sein.

Ist ein mit einer Saugzone versehenes Formierelement vorgesehen, so ist das betreffende Vakuum vorzugsweise wieder einstellbar. Durch das einstellbare Vakuum läßt sich die Kontaktintensität zwischen der Tissuebahn und dem Innenband verändern und anpassen. Durch ein höheres Vakuum wird beispielsweise die Haftung der Bahn am Außenband verringert und am Innenband erhöht, wodurch die Trennung entsprechend verbessert wird.

Gemäß einem weiteren Aspekt der Erfindung ist dem Entwässerungssieb mit zonal unterschiedlicher Siebdurchlässigkeit, d.h. dem DSP-Sieb, eine Konditioniereinrichtung wie insbesondere eine Siebreinigungseinrichtung zugeordnet. Damit wird der Verschmutzungsneigung des DSP-Siebes entgegengewirkt, die darauf zurückzuführen ist, daß aufgrund der unterschiedlichen Durchlässigkeit Fasern in das Volumen des Siebes eindringen und sich festsetzen. Eine entsprechende Verschmutzung beeinträchtigt die Leistung des Siebes und somit die Qualität der Tissuebahn. Diese Nachteile werden durch die erfindungsgemäße Konditionier- bzw. Siebreinigungseinrichtung vermieden. Dabei können beispielsweise Spritzrohre mit über die Maschinenbreite angeordneten Düsen eingesetzt werden. Es ist beispielsweise auch ein traversierender "Duocleaner" (vgl. EP-A-0 731 212) der Firma Voith Sulzer mit rotierenden Hochdruckdüsen und integrierter Absaugung oder ein "Jet Cleaner" der Firma Voith Sulzer einsetzbar.

Die Konditioniereinrichtung ist vorzugsweise so ausgeführt, daß sie das Entwässerungssieb zumindest im wesentlichen über dessen ganze Breite hinweg beaufschlagt. Eine entsprechende über die gesamte Breite wirkende Reinigungsvorrichtung (z.B. Spritzrohre mit über die Maschinenbreite angeordneter Düse, Jet Cleaner, Reinigungswalze, usw.) kann beispielsweise in Kombination mit einer traversierenden, lokal intensiv wirkenden Reinigungsvorrichtung (z.B. Duocleaner, Hochdruckstrahl) eingesetzt werden. Durch eine Kombination solcher Reinigungselemente kann die Siebbeanspruchung bei ausreichend guter Reinigungswirkung minimiert werden.

Das erfindungsgemäße Verfahren ist durch die Merkmale des Kennzeichnenden Teils des Anspruchs 11 gekennzeichnet.

Vorteilhafte Ausführungsformen des erfindungsgemäßen Verfahrens sind in den Unteransprüchen angegeben.

Als Siebe zonal unterschiedlicher Durchlässigkeit kommen beispielsweise Siebe der Art in Frage, wie sie in der PCT/GB99/02684 (WO-A-0 012 817) beschrieben sind. Danach können die betreffenden Siebe insbesondere aus einem Gewebe bestehen, in dem in einer oder in mehreren Ebenen vorgesehene in einer ersten Richtung verlaufende Fäden mit in einer zweiten Richtung verlaufenden Fäden so miteinander verwoben sind, daß sich ein Gitter ergibt, das eine Vielzahl systematisch verteilter Bereiche vorgebbarer Konfigurationen voneinander trennt und entsprechend festlegt, wobei die systematisch verteilten Bereiche jeweils zumindest drei in der einen und zumindest drei in der anderen Richtung verlaufende Fäden umfaßt. Bei den Fäden kann es sich insbesondere um Schußfäden und um Kettfäden handeln.

Die Erfindung wird im folgenden anhand von Ausführungsbeispielen unter Bezugnahme auf die Zeichnung näher erläutert; in dieser zeigen:
- Figur 1: eine schematische Darstellung eines Crescentformers mit am Yankee-Zylinder vorgesehener Schuhpresse,
- Figur 2: eine vergrößerte Darstellung des Formierbereichs des in der Figur 1 gezeigten Formers mit innerhalb der Schlaufe des Innenbandes angeordnetem Saugelement und dem Außensieb zugeordneter Konditioniereinrichtung,
- Figur 3: eine schematische Darstellung einer dem Außensieb des Formers zugeordneten Konditioniereinrichtung, die eine in das Entwässerungssieb eingedrückte Walze mit zugeordnetem Schaber umfaßt,
- Figur 4: eine schematische Darstellung einer im Bereich einer Leitwalze des Außensiebes angeordneten Konditioniereinrichtung, die einen "Jet Cleaner" der Firma Voith Sulzer umfaßt,
- Figur 5: eine schematische Darstellung einer weiteren Ausführungsform mit einer im Bereich einer Leitwalze des Außensiebes angeordneten Konditioniereinrichtung, die einen "Jet Cleaner" der Firma Voith Sulzer umfaßt,
- Figur 6: eine schematische Darstellung einer im Bereich einer Leitwalze des Außensiebes angeordneten Konditioniereinrichtung, die einen "Duocleaner" der Firma Voith Sulzer umfaßt, und
- Figur 7: ein Webmusterdiagramm eines sich wiederholenden Abschnitts einer möglichen Ausführungsform eines durch ein Gewebe gebildeten Entwässerungssiebes mit zonal unterschiedlicher Siebdurchlässigkeit.

Figur 1 zeigt in schematischer Darstellung einen Crescentformer 10 einer Maschine zur Herstellung einer Tissuebahn 22. Dabei sind zwei umlaufende endlose Entwässerungsbänder 12, 14 vorgesehen, die unter Bildung eines Stoffeinlaufspaltes 16 zusammenlaufen und anschließend über ein hier durch eine Formierwalze 18 gebildetes Formierelement geführt sind.

In den Stoffeinlaufspalt 16 wird mittels eines Stoffauflaufs 20 die Faserstoffsuspension eingebracht.

Als nicht mit der Formierwalze 18 in Kontakt tretendes Außenband 14 ist ein Entwässerungssieb mit zonal unterschiedlicher Siebdurchlässigkeit, d.h. ein sogenanntes DSP-Sieb vorgesehen. Das Innenband ist beim vorliegenden Ausführungsbeispiel als Filzband vorgesehen.

Die sich dabei bildende Tissuebahn 22 wird im Anschluß an die Formierwalze 18 gemeinsam mit dem Innenband 12 einem verlängerten Preßspalt 24 zugeführt, der zwischen einem Tissue-Trockenzylinder oder Yankee-Zylinder 26 und einer Schuhpreßeinheit, hier einer Schuhpreßwalze 28, gebildet ist. In Bandlaufrichtung L vor dem verlängerten Preßspalt 24 ist das die Tissuebahn 22 führende Innenband 12 über eine besaugte Einrichtung, hier eine Saugwalze 30, geführt.

Dem Yankee-Zylinder 26 kann eine Trockenhaube 32 zugeordnet sein.

Figur 2 zeigt eine vergrößerte Darstellung des Formierbereichs des in der Figur 1 gezeigten Formers, in der weitere wesentliche Details der erfindungsgemäßen Anordnung zu erkennen sind.

Danach ist im Bereich der Trennstelle 34, an der das Außensieb 14 und das Innenband 12 wieder voneinander getrennt werden, wenigstens ein Saugelement 36 innerhalb der Schlaufe des Innenbandes 12 angeordnet. Alternativ oder zusätzlich kann die Formierwalze 18 mit einer Saugzone 38 versehen sein. Mit einer solchen besaugten Formierwalze 18 wird das Faservlies an den das Innenband 12 bildenden Filz gezogen.

Das Saugelement 36 ist im vorliegenden Fall in Bandlaufrichtung L vor der Trennstelle 34 angeordnet. Das im Saugelement 36 vorhandene Vakuum kann einstellbar sein. Dasselbe gilt auch für das Vakuum der Saugzone 38. Überdies kann das Saugelement 36 so ausgeführt sein, daß es das Innenband 12 zumindest im wesentlichen über dessen ganze Breite hinweg beaufschlagt.

Im Bereich der Trennstelle 34 kann innerhalb der Schlaufe des Außensiebes 14 wenigstens ein Blaselement 40 angeordnet sein. Das Außensieb 14 kann somit beispielsweise mit Blasluft von innen beaufschlagt werden. Dieses Blaselement 40 ist zweckmäßigerweise so ausgeführt, daß es das Außensieb 14 zumindest im wesentlichen über dessen ganze Breite hinweg beaufschlagt.

Dem über Leitwalzen 42 - 48 geführten Außensieb 14 kann eine Konditioniereinrichtung 50 zugeordnet der sein, bei der es sich insbesondere um eine Siebreinigungseinrichtung handeln kann. Diese Konditioniereinrichtung 50 ist zweckmäßigerweise so ausgeführt, daß sie das Außensieb 14 zumindest im wesentlichen über dessen ganze Breite hinweg beaufschlagt.

Die Konditioniereinrichtung 50 kann beispielsweise ein Spritzrohr, einen "Duocleaner" der Firma Voith Sulzer, eine in das betreffende Entwässerungssieb eingedrückte Walze mit Schaber und/oder dergleichen umfassen.

Figur 3 zeigt eine schematische Darstellung einer einem betreffenden Entwässerungssieb mit zonal unterschiedlicher Siebdurchlässigkeit, hier beispielsweise dem Außensieb 14, zugeordnete Konditioniereinrichtung 50, die eine in das Sieb 14 eingedrückte Walze 52 mit zugeordnetem Schaber 54 umfaßt. In Bandlaufrichtung S vor der Walze 52 ist auf der gleichen Siebseite wie die Walze ein Spritzrohr 56 angeordnet. Das aus dem Sieb 14 austretende Schmutzwasser und dergleichen wird durch eine auf der anderen Siebseite vorgesehene Einrichtung 58 aufgenommen.

Beim in der Figur 2 dargestellten Ausführungsbeispiel ist die Konditioniereinrichtung 50 zwischen den beiden Leitwalzen 42 und 48 angeordnet. Sie kann jedoch auch im Bereich einer Leitwalze, beispielsweise im Bereich der Leitwalze 42, vorgesehen sein (vgl. die Figuren 4 bis 6).

Figur 4 zeigt eine schematische Darstellung einer im Bereich einer Leitwalze, beispielsweise der Leitwalze 42, des Außensiebes 14 angeordneten Konditioniereinrichtung 50, die durch einen "Jet Cleaner" der Firma Voith Sulzer gebildet ist. Diese Konditioniereinrichtung 50 umfaßt eine innerhalb der Schlaufe des Außensiebes 14 angeordnete, das Sieb 14 beaufschlagende Düsenanordnung 60, eine dieser gegenüberliegende, auf der anderen Siebseite vorgesehene Absaugeinrichtung 62 und ein in Bandlaufrichtung L davor angeordnetes, die Außenseite des Siebes 14 beaufschlagendes Spritzrohr 64. Die in Bandlaufrichtung L vor der Leitwalze 42 vorgesehene Düsenanordnung 60 ist im vorliegenden Fall in einem Abstand von der Leitwalze 42 angeordnet.

Figur 5 zeigt eine der Ausführung gemäß Figur 4 vergleichbare Anordnung, wobei die Düsenanordnung 60 jedoch in dem zwischen dem Außensieb 13 und der Leitwalze 42 gebildeten Einlaufzwickel 66 angeordnet ist. Überdies ist im vorliegenden Fall der Umschlingungswinkel, über den die Leitwalze 42 vom Außensieb 16 umschlungen ist, größer als bei der in der Figur 4 dargestellten Anordnung. Im übrigen umfaßt die Konditioniervorrichtung 50 wieder die gleichen Teile wie die gemäß Figur 4, wobei einander entsprechenden Elementen gleiche Bezugszeichen zugeordnet sind.

Figur 6 zeigt in schematischer Darstellung eine im Bereich einer Leitwalze, beispielsweise der Leitwalze 42, des Außensiebes 14 angeordnete Konditioniereinrichtung 50, die durch einen "Duocleaner" der Firma Voith Sulzer gebildet ist.

Danach umfaßt die im Bereich einer Leitwalze, beispielsweise der Leitwalze 42, vorgesehene Konditionier- oder Reinigungseinrichtung 52 eine durch eine Rotordüse gebildete Reinigungsdüse 68 mit einem rotierbaren Düsenkopf 70, der eine nicht dargestellte Düsenanordnung aufweist. Eine zylinderförmige Saugglocke 72 umgibt die Reinigungsdüse 68 und den Düsenkopf 70. Das Innere der Saugglocke 72 ist strömungsmäßig mit einer Absaugleitung 74 verbunden und bildet einen der Reinigungsdüse 68 zugeordneten Saugraum 76. Die Reinigungsdüse 68 wird über einen Hochdruckschlauch 78 mit Flüssigkeit versorgt. Entsprechend kann das Sieb 14 mit einem beispielsweise rotierenden Hochdruckwasserstrahl 80 beaufschlagt werden. Die Schmutz- und Wasserabsaugung erfolgt über die Absaugleitung 74.

Die zuvor genannten Teile der Konditioniereinrichtung 50 sind an einem Traversierwagen 82 quer zur Bandlaufrichtung L verlagerbar angeordnet. Der auf Querträgern 84 sitzende Traversierwagen 82 ist mittels eines nicht dargestellten Traversiermotors antreibbar.

Im übrigen kann diese Konditioniereinrichtung 50 beispielsweise so ausgeführt sein, wie dies in der EP-A-0 731 212 beschrieben ist.

Als Siebe zonal unterschiedlicher Durchlässigkeit kommen beispielsweise Siebe der Art in Frage, wie sie in der PCT/GB99/02684 (WO-A-0 012 817) beschrieben sind. Danach können die betreffenden Siebe insbesondere aus einem Gewebe bestehen, in dem in einer oder in mehreren Ebenen vorgesehene in einer ersten Richtung verlaufende Fäden mit in einer zweiten Richtung verlaufenden Fäden so miteinander verwoben sind, daß sich ein Gitter ergibt, das eine Vielzahl systematisch verteilter Bereiche vorgebbarer Konfiguration voneinander trennt und entsprechend festlegt, wobei die systematisch verteilten Bereiche jeweils zumindest drei in der einen und zumindest drei in der anderen Richtung verlaufende Fäden umfaßt. Bei den Fäden kann es sich insbesondere um Schußfäden und um Kettfäden handeln.

Figur 7 zeigt rein beispielhaft ein Webmusterdiagramm eines sich wiederholenden Abschnitts einer möglichen Ausführungsform eines durch ein solches Gewebe gebildeten Entwässerungssiebes mit zonal unterschiedlicher Siebdurchlässigkeit. Das sich wiederholende Webmusterdiagramm umfaßt beim vorliegenden Ausführungsbeispiel zehn Kettfäden und zehn Schußfäden. Im Bereich der schraffierten Quadrate liegt der jeweilige Schußfaden unterhalb des jeweiligen Kettfadens. Dagegen liegt im Bereich der hellen Quadrate der jeweilige Schußfaden oberhalb des jeweiligen Kettfadens. Je nach den jeweiligen Gegebenheiten kann die eine oder auch die andere Seite des Webmusterdiagramms außen liegen.

Die schraffierten Bereiche bilden ein Gitter 86, durch das schließlich eine Vielzahl systematisch verteilter Bereiche 88 vorgebbarer Konfiguration voneinander getrennt und entsprechend festgelegt werden.

### Bezugszeichenliste

- 10: Crescentformer
- 12: Innenband
- 14: Außenband
- 16: Stoffeinlaufspalt
- 18: Formierwalze
- 20: Stoffauflauf
- 22: Tissuebahn
- 24: verlängerter Preßspalt
- 26: Yankee-Zylinder
- 28: Schuhpreßwalze
- 30: Saugwalze
- 32: Trockenhaube
- 34: Trennstelle
- 36: Saugelement
- 38: Saugzone
- 40: Blaselement
- 42: Leitwalze
- 44: Leitwalze
- 46: Leitwalze
- 48: Leitwalze
- 50: Konditioniereinrichtung
- 52: Walze
- 54: Schaber
- 56: Spritzrohr
- 58: Einrichtung
- 60: Düsenanordnung
- 62: Absaugeinrichtung
- 64: Spritzrohr
- 66: Einlaufzwickel
- 68: Reinigungsdüse
- 70: Düsenkopf
- 72: Saugglocke
- 74: Absaugleitung
- 76: Saugraum
- 78: Hochdruckschlauch
- 80: Hochdruckwasserstrahl
- 82: Traversierwagen
- 84: Querträger
- 86: Gitter
- 88: Bereiche

- L: Bandlaufrichtung

## Patentansprüche

1. Crescentformer (10) für eine Maschine zur Herstellung einer Tissuebahn (22), mit einem endlosen Filzband als Innenband (12) und mit einem endlosen Entwässerungssieb (14) mit zonal unterschiedlicher Siebdurchlässigkeit, die unter Bildung eines Stoffeinlaufspaltes (16) zusammenlaufen und anschließend über ein Formierelement (18) wie insbesondere eine Formierwalze geführt sind, wobei das Entwässerungssieb (14) das Außenband (14) bildet, welches nicht mit dem Formierelement (18) in Kontakt tritt,
**dadurch gekennzeichnet,**
**daß** im Bereich der Trennstelle (34), an der das Außenband (14) und das Innenband (12) wieder voneinander getrennt werden, wenigstens ein Saugelement (36) innerhalb der Schlaufe des Innenbandes (12) angeordnet und/oder das Formierelement (18) mit einer Saugzone (38) versehen ist.

2. Former nach Anspruch 1, **dadurch gekennzeichnet, daß** das im Saugelement (36) vorhandene Vakuum einstellbar ist.

3. Former nach Anspruch 1 oder 2, **dadurch gekennzeichnet, daß** das Saugelement (36) in Bandlaufrichtung (L) vor der Trennstelle (34) angeordnet ist.

4. Former nach einem der vorhergehenden Ansprüche, **dadurch gekennzeichnet, daß** die Trennung der Bänder (14,12) auf dem Saugelement (36) erfolgt.

5. Former nach einem der vorhergehenden Ansprüche, **dadurch gekennzeichnet, daß** das Saugelement (36) so ausgeführt ist, daß es das Innenband (12) zumindest im wesentlichen über dessen ganze Breite hinweg beaufschlagt.

6. Former nach einem der vorhergehenden Ansprüche, **dadurch gekennzeichnet, daß** im Bereich der Trennstelle (34) innerhalb der Schlaufe des Außenbandes (14) wenigstens ein Blaselement (40) angeordnet ist.

7. Former nach Anspruch 6, **dadurch gekennzeichnet, daß** das Blaselement (40) so ausgeführt ist, daß es das Außenband (14) zumindest im wesentlichen über dessen ganze Breite hinweg beaufschlagt.

8. Former nach einem der vorhergehenden Ansprüche, **dadurch gekennzeichnet, daß** das Formierelement (18) mit einer Saugzone (38) einstellbaren Vakuums versehen ist.

9. Former nach einem der vorhergehenden Ansprüche, **dadurch gekennzeichnet, daß** wenigstens dem Filz oder dem Entwässerungssieb (14) eine Konditioniereinrichtung (50) wie insbesondere eine Siebreinigungseinrichtung zugeordnet ist.

10. Former nach Anspruch 9, **dadurch gekennzeichnet, daß** die Konditioniereinrichtung (50) so ausgeführt ist, daß sie das Entwässerungssieb (14) zumindest im wesentlichen über dessen ganze Breite hinweg beaufschlagt.

11. Verfahren zur Herstellung einer Tissuebahn (22) mittels eines Crescentformers mit einem endlosen Filzband als Innenband (12) und einem endlosen Entwässerungssieb (14) mit zonal unterschiedlicher Siebdurchlässigkeit, die unter Bildung eines Stoffeinlaufspaltes (16) zusammenlaufen und anschließend über ein Formierelement (18) wie insbesondere eine Formierwalze geführt werden, wobei das Entwässerungssieb das Außenband bildet, welches nicht mit dem Formierelement (18) in Kontakt tritt, **dadurch gekennzeichnet, daß** im Bereich der Trennstelle (34), an der das Außenband (14) und das Innenband (12) wieder voneinander getrennt werden, das Innenband (12) mittels wenigstens eines innerhalb dessen Schlaufe angeordneten Saugelements (36) besaugt wird und/oder daß ein mit einer Saugzone (38) versehenes Formierelement (18) verwendet wird.

12. Verfahren nach Anspruch 11, **dadurch gekennzeichnet, daß** das Innenband (12) in Bandlaufrichtung (L) vor der Trennstelle (34) besaugt wird.

13. Verfahren nach Anspruch 11 oder 12, **dadurch gekennzeichnet, daß** das Innenband (12) zumindest im wesentlichen über dessen ganze Breite hinweg besaugt wird.

14. Verfahren nach einem der vorhergehenden Ansprüche 11 bis 13, **dadurch gekennzeichnet, daß** im Bereich der Trennstelle (34) das Außenband (14) mittels eines innerhalb dessen Schlaufe angeordneten Blaselements (40) beaufschlagt wird.

15. Verfahren nach Anspruch 14, **dadurch gekennzeichnet, daß** das Außenband (14) zumindest im wesentlichen über dessen ganze Breite hinweg mittels des Blaselements (40) beaufschlagt wird.

16. Verfahren nach einem der vorhergehenden Ansprüche 11 bis 15, **dadurch gekennzeichnet, daß** das Entwässerungssieb (14) mittels einer Konditioniereinrichtung (50) wie insbesondere einer Siebreinigungseinrichtung konditioniert bzw. gereinigt wird.

## Claims

1. Crescent former (10) for a machine for manufacturing a tissue web (22), having an endless felt as an inner belt (12) and having an endless dewatering fabric (14) with a zonally different fabric permeability, which run together, forming a stock inlet (16) and are then led over a forming element (18) such as, in particular, a forming roll, the dewatering fabric (14) forming the outer belt (14), which does not come into contact with the forming element (18), **characterized in that**, in the region of the separation point (34) at which the outer belt (14) and the inner belt (12) are separated from each other again, at least one suction element (36) is arranged within the loop of the inner belt (12) and/or the forming element (18) is provided with a suction zone (38).

2. Former according to Claim 1, **characterized in that** the vacuum in the suction element (36) can be adjusted.

3. Former according to Claim 1 or 2, **characterized in that** the suction element (36) is arranged upstream of the separation point (34) in the belt running direction (L).

4. Former according to one of the preceding claims, **characterized in that** the belts (14, 12) are separated on the suction element (36).

5. Former according to one of the preceding claims, **characterized in that** the suction element (36) is designed in such a way that it acts on the inner belt (12) at least substantially over the entire width of the latter.

6. Former according to one of the preceding claims, **characterized in that** at least one blower element (40) is arranged within the loop of the outer belt (14) in the region of the separation point (34).

7. Former according to Claim 6, **characterized in that** the blower element (40) is designed in such a way that it acts on the outer belt (14) at least substantially over the entire width of the latter.

8. Former according to one of the preceding claims, **characterized in that** the forming element (18) is provided with a suction zone (38) of adjustable vacuum.

9. Former according to one of the preceding claims, **characterized in that** at least the felt or the dewatering fabric (14) is assigned a conditioning device (50), such as in particular a fabric cleaning device.

10. Former according to Claim 9, **characterized in that** the conditioning device (50) is designed in such a way that it acts on the dewatering fabric (14) at least substantially over the entire width of the latter.

11. Method for manufacturing a tissue web (22) by means of a crescent former having an endless felt as an inner belt (12) and an endless dewatering fabric (14) with a zonally different fabric permeability, which run together, forming a stock inlet (16) and are then led over a forming element (18) such as, in particular, a forming roll, the dewatering fabric forming the outer belt, which does not come into contact with the forming element (18), **characterized in that**, in the region of the separation point (34) at which the outer belt (14) and the inner belt (12) are separated from each other again, the inner belt (12) has a vacuum applied to it by means of at least one suction element (36) arranged within its loop and/or **in that** use is made of a forming element (18) provided with a suction zone (38).

12. Method according to Claim 11, **characterized in that** the inner belt (12) has a vacuum applied to it upstream of the separation point (34) in the belt running direction (L).

13. Method according to Claim 11 or 12, **characterized in that** the inner belt (12) has a vacuum applied to it at least substantially over its entire width.

14. Method according to one of the preceding Claims 11 to 13, **characterized in that**, in the region of the separation point (34), the outer belt (14) is acted on by means of a blower element (40) arranged within its loop.

15. Method according to Claim 14, **characterized in that** the outer belt (14) is acted on by means of the blower element (40) at least substantially over its entire width.

16. Method according to one of the preceding Claims 11 to 15, **characterized in that** the dewatering fabric (14) is conditioned or cleaned by means of a conditioning device (50) such as, in particular, a fabric cleaning device.

## Revendications

1. Formeur en croissant (10) pour une machine de fabrication d'une nappe de papier tissu (22), comprenant une bande de feutre sans fin servant de bande intérieure (12) et une toile d'égouttage sans fin (14) avec une perméabilité de toile différente par zones, lesquelles convergent en formant une fente d'entrée de matière (16) et sont ensuite guidées sur un élément de formage (18) comme en particulier un rouleau de formage, la toile d'égouttage (14) formant la bande extérieure (14) qui ne vient pas en contact avec l'élément de formage (18),
**caractérisé en ce que**
dans la région du point de séparation (34), au niveau duquel la bande extérieure (14) et la bande intérieure (12) sont à nouveau séparées l'une de l'autre, on prévoit au moins un élément d'aspiration (36) à l'intérieur de la boucle de la bande intérieure (12), et/ou l'élément de formage (18) est pourvu d'une zone d'aspiration (38).

2. Formeur selon la revendication 1, **caractérisé en ce que** le vide présent dans l'élément d'aspiration (36) peut être ajusté.

3. Formeur selon la revendication 1 ou 2, **caractérisé en ce que** l'élément d'aspiration (36) est disposé dans la direction d'avance de la bande (L) avant le point de séparation (34).

4. Formeur selon l'une quelconque des revendications précédentes, **caractérisé en ce que** la séparation des bandes (14, 12) s'effectue sur l'élément d'aspiration (36).

5. Formeur selon l'une quelconque des revendications précédentes, **caractérisé en ce que** l'élément d'aspiration (36) est réalisé de telle sorte qu'il sollicite la bande intérieure (12) au moins essentiellement sur toute sa largeur.

6. Formeur selon l'une quelconque des revendications précédentes, **caractérisé en ce que** l'on dispose au moins un élément de soufflage (40) dans la région du point de séparation (34) à l'intérieur de la boucle de la bande extérieure (14).

7. Formeur selon la revendication 6, **caractérisé en ce que** l'élément de soufflage (40) est réalisé de telle sorte qu'il sollicite la bande extérieure (14) au moins essentiellement sur toute sa largeur.

8. Formeur selon l'une quelconque des revendications précédentes, **caractérisé en ce que** l'élément de formage (18) est pourvu d'une zone d'aspiration (38) de vide ajustable.

9. Formeur selon l'une quelconque des revendications précédentes, **caractérisé en ce qu'**un dispositif de conditionnement (50) comme en particulier un dispositif de nettoyage de la toile est associé au moins au feutre ou à la toile d'égouttage (14).

10. Formeur selon la revendication 9, **caractérisé en ce que** le dispositif de conditionnement (50) est réalisé de telle sorte qu'il sollicite la toile d'égouttage (14) au moins essentiellement sur toute sa largeur.

11. Procédé de fabrication d'une nappe de papier tissu (22) au moyen d'un formeur en croissant comprenant une bande de feutre servant de bande intérieure sans fin (12) et une toile d'égouttage sans fin (14) avec une perméabilité de toile différente par zones, lesquelles convergent en formant une fente d'entrée de matière (16) et sont ensuite guidées sur un élément de formage (18) comme en particulier un rouleau de formage, la toile d'égouttage formant la bande extérieure qui ne vient pas en contact avec l'élément de formage (18), **caractérisé en ce que** dans la région du point de séparation (34), au niveau duquel la bande extérieure (14) et la bande intérieure (12) sont à nouveau séparées l'une de l'autre, la bande intérieure (12) est aspirée au moyen d'au moins un élément d'aspiration (36) disposé à l'intérieur de sa boucle et/ou **en ce que** l'on utilise un élément de formage (18) pourvu d'une zone d'aspiration (38).

12. Procédé selon la revendication 11, **caractérisé en ce que** la bande intérieure (12) est aspirée dans la direction d'avance de la bande (L) avant le point de séparation (34).

13. Procédé selon la revendication 11 ou 12, **caractérisé en ce que** la bande intérieure (12) est aspirée au moins essentiellement sur toute sa largeur.

14. Procédé selon l'une quelconque des revendications précédentes 11 à 13, **caractérisé en ce que** dans la région du point de séparation (34), la bande extérieure (14) est sollicitée au moyen d'un élément de soufflage (40) disposé à l'intérieur de sa boucle.

15. Procédé selon la revendication 14, **caractérisé en ce que** la bande extérieure (14) est sollicitée au moins essentiellement sur toute sa largeur au moyen de l'élément de soufflage (40).

16. Procédé selon l'une quelconque des revendications précédentes 11 à 15, **caractérisé en ce que** la toile d'égouttage (14) est conditionnée ou nettoyée au moyen d'un dispositif de conditionnement (50) tel qu'en particulier un dispositif de nettoyage de toile.
